# EUROPÄISCHE PATENTSCHRIFT

(11) **EP 1 232 805 B1**
(45) Veröffentlichungstag und Bekanntmachung des Hinweises auf die Patenterteilung: **27.05.2009**
(21) Anmeldenummer: 02001935.2
(22) Anmeldetag: 31.01.2002
(51) Int. Cl.: B08B 15/02, B01L 9/02

(54) **Mobiler Abzug**
Mobile fume hood
Hotte d'aspiration mobile

(30) Priorität: 16.02.2001 DE 10107371
(43) Veröffentlichungstag der Anmeldung: 21.08.2002
(62) Teilanmeldung aus: 09151454.7
(73) Patentinhaber: Waldner Labor- und Schuleinrichtungen GmbH, 01097 Dresden (DE)
(72) Erfinder: Keibach, Dieter, 88267 Vogt (DE); Liebsch, Jürgen, 88161 Lindenberg (DE)
(74) Vertreter: Kilian, Helmut

(56) Entgegenhaltungen:
- WO-A-96/13344
- DE-A- 2 155 298
- DE-U- 8 509 333
- US-A- 3 041 957

## Beschreibung

Die Erfindung betrifft einen Abzug, der sämtliche Erfordernisse der DIN 12924, Teil 1 erfüllt.

Abzüge nach der DIN 12924, Teil 1 sind Arbeitsschutzeinrichtungen, wie sie in Laboratorien aller Art und Ausbildungsstätten Verwendung finden. Solche Abzüge müssen im Betriebszustand durch Ihre Bauweise und Luftführung verhindern, dass Gase, Dämpfe, Aerosole und Stäube in gefährlicher Menge oder Konzentration aus dem Abzugsinneren in den Laborraum gelangen können und bewirken, dass sich im Abzugsinneren keine gefährliche explosionsfähige Atmosphäre ausbilden kann. Abzüge nach der DIN 12924, Teil 1 müssen folgende konstruktiven Merkmale aufweisen.

Der Raum über der Arbeitsfläche muss allseitig umschlossen, an ein technisches Entlüftungssystem angeschlossen, mindestens von der Frontseite her gut überschaubar und z.B. über in der Höhe verstellbare Frontschieber oder seitlich verschiebbare Frontscheiben zugänglich sein. Der Abzugsunterbau dient als Tragkonstruktion für die Tischplatte und den Abzugsaufbau und muss eine Tragfähigkeit der Tischplatte von mindestens 200 kg/m² zulassen. Die Arbeitsflächen sollen einen umlaufenden Randwulst haben und flüssigkeitsdicht sein. Die Ausführung und Befestigung des Frontschiebers muss sicherstellen, dass der Benutzer nicht durch Verspritzen gefährlicher Stoffe oder umherfliegender Teile und im Fehlerfalle nicht durch herabfallende Teile gefährdet werden kann. Lotrecht verschiebbare Frontschieber müssen stufenlos verstellbar sein, in jeder Lage gehalten werden und durch eine Konstruktion gesichert sein, die bei Seilbruch ein Herabfallen verhindert. Die zum lotrechten Verschieben des Frontschiebers erforderliche Kraft je laufendem Meter Frontbreite darf bei Abzügen mit einteiligem Frontschieber nicht größer sein als 20 N, bei Abzügen mit mehrteiligen (Teleskop) Frontschiebern nicht größer als 40 N. In Abzügen verlegte Rohrleitungen müssen zugänglich sein. Des Weiteren sollen die Entnahmestellen für Wasser, Gas, Druckluft, Vakuum, Dampf, usw. mit Schlauchtüllen ausgerüstet sein. Für die Fensterflächen ist Sicherheitsglas, vorzugsweise Verbundglas, oder geeigneter Kunststoff zu verwenden. Alle Entwässerungseinheiten (Trichter, Becken, Kanal, usw.) müssen mit einem eigenen Geruchsverschluss versehen sein.

Vor der Konformitätsbewertung muss ein Muster eines Abzugs einer sog. Baumusterprüfung unterzogen werden. Ein Baumuster eines Abzugs ist ein für die Abzugskonstruktion repräsentatives Muster, das mit den für die Serienfertigung vorgesehenen Eigenschaften hergestellt ist. Das Baumuster eines Abzugs kann z.B. durch seine Maße charakterisiert werden: Breite, Tiefe und Höhe des Abzuginnenraums; Größe und Ausführung des/der Frontschieber(s); Lage und Maße der Prallplatte im Abzuginnenraum; Lage und Maße des Abluftsammelkanals; Lage und Größe der Abluftführung sowie Lage und Größe von Spalte(n) und Lufteinrichtung(en). Andere Merkmale, die einen Abzug kennzeichnen, sind oder können sein: Volumen und Regelung der Luftströmung; Auswahl der verbauten Werkstoffe; Ausführung von Arbeitsfläche oder Unterbau sowie Anordnung der Medienversorgung. In Abhängigkeit vom jeweiligen Baumuster wird der Abzug einer Baumusterprüfung unterzogen, bei der die Schadstoffausbruchsicherheit bzw. das Rückhaltevermögen, der Explosionsschutz, der Druckverlust des Abzugs sowie die Überwachungseinrichtungen geprüft werden und festgestellt wird, ob die gesetzlichen Vorschriften erfüllt werden.

US 3,041,957 A beschreibt eine Vorrichtung, die in Fachkreisen als Absaugbox bezeichnet wird. Die Absaugbox ist auf Rollen montiert, umfasst allerdings keinen allseitig umschlossenen Arbeitsraum.

In der WO96/13344 A ist ein Tisch mit Abdeckhaube beschrieben, der mit Ausnahme von Wasser keine weiteren Medienanschlüsse aufweist. Des Weiteren wird der mit Abdeckhaube versehene Tisch im Umluftbetrieb und nicht im Abluftbetrieb betrieben.

DE 21 55 298 A betrifft einen Experimentiertisch für Schulzwecke, der keinen allseitig umschlossenen Arbeitsraum mit einem vertikal verschiebbaren Fenster sowie Medienanschlüsse aufweist, die von unterhalb aus dem Arbeitsraum herausführen und an entsprechende stationäre Einrichtungen angeschlossen werden.

DE 85 09 333 U1 betrifft einen Abzugschrank, dessen allseitig umschlossener Arbeitsraum jedoch nicht über ein vertikal verschiebbares Fenster zugänglich ist. Um Zugang zu dem Arbeitsraum zu erhalten, müssen Fensterteile horizontal zur Seite verschoben werden, so dass ein Benutzer mit seinen Händen durch an den Fensterteilen vorgesehene Aussparungen hindurch greifen kann. Der Abzugschrank weist des Weiteren keine Medienanschlüsse auf, die gebäudeseitig an stationäre Einrichtungen angeschlossen werden. Da die aus dem Arbeitstraum abgeführte Luft mittels eines Gebläses durch eine Öffnung im Boden hindurch gefördert wird, wird der Abzugsschrank nicht mit Abluft, sondern im Umluftbetrieb betrieben. Der vordere Bereich des Abzugschranks weist eine Deckwand auf, die im Falle einer Explosion nach oben hochklappt, mit der Folge, dass ein Ausschleudern von Material vorwiegend nach vorne und nach oben erfolgt.

Somit erfüllt keine dieser Vorrichtungen sämtliche Vorschriften der DIN 12924, Teil 1.

Es sind mobile, insbesondere auf Rolltische aufgesetzte Geräte in Form von abgesaugten Kabinen bekannt, die als Medienanschlusseinrichtung lediglich mit Elektroanschlüssen versehen und hinsichtlich der Lufttechnik nicht unbedingt die Anforderungen nach DIN 12924, Teil 1 erfüllen. Sie sind somit nicht als vollwertige Abzüge anzusehen und einsetzbar.

Aus "For Tomorrow's Environment" in Prospekt, 3/2000, der Labcaire Systems LTD. in Clevedon, North Somerset, BS 2162 H, England ist bereits eine Sicherheitswerkbank mit einem Arbeitsraum bekannt, die mobil ausgebildet ist. Aus "Die neue Mobilität im Labor. Mobilien W 90." in Prospekt "Laborsystem Variolab", 2/94 der Fa. Waldner D-88239 Wangen ist weiterhin eine zwischen der bauseitigen Medienversorgung und den Abzügen in einem Laborraum angeordnete Medienversorgungseinrichtung bekannt, von der flexible Leitungen zu den jeweils zu versorgenden Abzügen führen.

Die der Erfindung zugrunde liegende Aufgabe besteht darin, einen Abzug der eingangs genannten Art zu schaffen, der sämtlicher Erfordernisse der DIN 12924, Teil 1 erfüllt, das heißt hinsichtlich seiner Funktionen einem stationären Standardabzug gleichzusetzen ist, und der mobil ausgestaltet ist.

Diese Aufgabe wird gemäß der Erfindung durch die Merkmalskombination des Anspruches 1 gelöst. Bevorzugte Ausgestaltungen der Erfindung sind in den abhängigen Patentansprüchen 2 bis 4 festgelegt.

Der erfindungsgemäße mobile Abzug weist somit insbesondere Medienanschlüsse für die Medien Abwasser, Gas, Wasser und elektrische Energie sowie einen Abluftanschluss auf, die bisher nur bei stationären, am Boden befestigten Abzügen als komplette Ausstattung vorgesehen sind.

Aufgrund der Anordnung der flexiblen Anschlussleitungen, die wahlweise am Unterteil rechts und links herausgeführt werden können, sind Anschlussmöglichkeiten des mobilen Abzuges wahlweise je nach dem möglich, wo die Versorgungseinrichtung bauseitig vorbereitet ist. Das kann am Fußboden, an der Wand oder an der Decke der Fall sein. Aufgrund der flexiblen Anschlussleitungen ist der mobile Abzug auch im bereits angeschlossenen Zustand noch beweglich, wobei die Mobilität insbesondere durch die Anordnung von Rollen erzielt wird.

Vorzugsweise ist der mobile Abzug so dimensioniert und aufgebaut, dass er durch normale in öffentlichen Gebäuden vorgesehene Türen gefahren werden kann und somit in verschiedenen Räumen nutzbar ist.

Im Folgenden werden anhand der zugehörigen Zeichnungen besonders bevorzugte Ausführungsbeispiele des erfindungsgemäßen Abzuges näher beschrieben. Es zeigen
Figur 1 in einer perspektivischen Ansicht ein erstes Ausführungsbeispiel,
Figur 2 in einer perspektivischen Ansicht ein zweites Ausführungsbeispiel und
Figur 3 in einer perspektivischen Ansicht ein drittes Ausführungsbeispiel.

Die in den Zeichnungen dargestellten Ausführungsbeispiele eines mobilen Abzuges umfassen einen Aufbau mit einem Arbeitsraum, der über ein Fenster 11 geöffnet und geschlossen werden kann und dem über eine Medienanschlußeinrichtung 1 verschiedene Medien zuführbar sind.

Der Abzug ist auf Rollen montiert und damit beweglich.

Die Medienanschlußeinrichtung 1 besteht wenigstens aus einem kompletten bei Standardabzügen üblichen Satz von Medienanschlüssen u. a. für Brenngas, (Propan oder Edelgas), Wasser, Abwasser, und elektrischer Energie. Weiterhin ist ein Abluftanschluß vorgesehen.

Das Fenster 11 zum Öffnen und Schließen des Arbeitsraumes ist als zweiteiliges Schiebefenster ausgebildet, das gegenläufig in Pfeilrichtung geöffnet wird, wobei die Ausbildung derart ist, daß der untere Schiebefensterteil beim Öffnen soweit nach unten versenkt wird, daß dadurch die an der Frontblende 12 angeordneten Einrichtungen zum Betätigen der Medien insbesondere die Ventile überdeckt sind, so daß bei geöffnetem Schiebefenster die Betätigung der Medienzuführung nicht möglich ist. Hierdurch ergibt sich eine hohe passive Sicherheit für den Betreiber, da der Benutzer gezwungen ist, den Abzug zu schließen, um mit den Arbeitsvorgängen beispielsweise den Versuchen im Arbeitsraum zu beginnen und die Medien freizugeben.

Das Abzugsgehäuse ist im unteren Teil beispielsweise bis auf eine Höhe von 900 mm aus Holz-, Kunstoff- und Metallwerkstoffen gebildet. Am oberen Bereich, das heißt beispielsweise ab einer Höhe von 900 mm bis zur Oberkante des Abzuges ist seitlich und hinten ein Einscheibensicherheitsglas vorgesehen, das beispielsweise 6 mm dick ist. Die Front, die das zweiteilige gegenläufige Schiebefenster 11 aufweist ist ebenfalls mit Einscheibensicherheitsglas verglast. Der untere Teil des Schiebefensters 11 ist mit Querschiebern versehen, so daß der Arbeitsraum auch im geschlossenen Zustand des Schiebefensters 11 über die Querschieber zugänglich ist.

Am unteren Teil des Abzuges befindet sich ein Stauraum, der rechts und links über Querrolläden 3 zugänglich ist.

Das Abzuggehäuse ist mittels eines Klebers komplett verklebt und bezüglich bestimmter tragender Bauteile kraftschlüssig verbunden.

Die am Abzug vorgesehenen Rollen sind teilweise feststellbar.

Die Medienanschlußeinrichtung 1 ist mit flexiblen Schlauchanschlüssen versehen, die aus dem unteren Teil des Abzuges herausführen und im Stauraum untergebracht werden können, wenn sie nicht benötigt werden. Die Anschlüsse können wahlweise links oder rechts aus dem Stauraum herausführen und über entsprechende Kupplungseinrichtungen an den Schlauchanschlüssen mit Versorgungen verbunden werden, die im Raum an beliebiger Stelle vorgesehen sind.

Abgesehen von den üblichen Standardmedienanschlüssen kann der Abzug mit allen gebräuchlichen Medienanschlüssen ausgestattet sein, die vom Benutzer gefordert werden.

Wie es weiterhin in Figur 1 dargestellt ist, ist die Abluftabsaugung so ausgebildet, daß die Abluft in zwei Teilströmen, nämlich einer Abluftmenge von etwa 30 % direkt über die Tischplatte 7 und etwa 70 % der Abluftmenge unterhalb des Abzugdaches 4 angesaugt und über eine durch eine verglaste, zu Reinigungszwecken abklappbare Prallwand 6 gebildete Druckkammer 5 hinter der Prallwand und vor der Rückwand des Abzugs nach unten in eine unterhalb der Tischplatte 7 liegende Ansaugkammer geführt wird. Von dort erfolgt der Abluftanschluss mittels flexibler Schläuche an die im Raum vorgesehenen Abluftanschlusstutzen.

Zur Unterstützung der Abführung schwerer Gase auf der Tischplatte 7 ist ein Stützventilator 2 vorgesehen, der an der Vorderkante der Arbeitsplatte über das Einströmprofil, das als Hohlprofil ausgebildet ist, einen Zuluftstützstrahl einbringt, der mittels eines Rohrlüfters erzeugt wird.

Die Anordnung und Ausbildung der Ansaugöffnungen, sowie die oben beschriebene Luftführung bewirken, daß der Abzug mit einer Mindestluftmenge von nur 300 m³/h betreibbar ist, was entsprechende Einsparungen gegenüber üblichen Abzügen bedeutet, die mit einer Mindestluftmenge von ca. 350 bis 400 m³/h arbeiten.

Bei dem in Figur 2 dargestellten Ausführungsbeispiel ist eine abgewandelte Form der Luftabführung vorgesehen, bei der wiederum die Absaugung in zwei Teilströmen über der Tischplatte 7 und unterhalb des Abzugsdaches 4 mit einer Aufteilung der Abluftmenge in etwa 30 % und etwa 70 % jeweils der gesamten Abluftmenge erfolgt.

Die an der Tischplatte 7 angesaugte Abluftmenge wird über eine unterhalb der Tischplatte 7 liegende Druckkammer 14 und von dort über in den Seitenflächen bündig integrierte Luftkanäle 10 in eine zweite oberhalb des Abzugdaches befindliche Druckkammer 8 geführt, in die gleichfalls die direkt unterhalb des Abzugdaches 4 angesaugte Abluftmenge geführt wird. Von der Druckkammer 8 erfolgt der Abluftanschluss mittels flexibler Schläuche 9 wahlweise links oder rechts durch die Abzugseiten an die im Raum vorgesehenen Abluftanschlußstutzen.

Bei dem in Figur 3 dargestellten Ausführungsbeispiel ist die Luftführung umgekehrt, so daß die Abluft, die oberhalb des Abzugdaches 4 angesaugt wird, über die Druckkammer 8 und Luftkanäle 13 nach unten in die Druckkammer 14 geführt wird, in die auch die oberhalb der Tischplatte 7 angesaugte Abluft geführt wird. Die Druckkammer 14 ist über entsprechende Schläuche mit dem Abluftstutzen des Raumes verbindbar.

Den oben beschriebenen Ausführungsbeispielen des erfindungsgemäßen Abzuges ist es gleichfalls gemeinsam, daß innenliegende und von außen abschaltbare Steckdosen vorgesehen sind und daß die Ablufteinschaltung über im Abzugspfosten eingebaute Funktionsanzeigen mit Ablufteinschaltung mittels Funkübertragung zur Schnittstelle im Elektrounterverteiler im Unterrichts- oder Laborraum erfolgt.

## Patentansprüche

1. Abzug, der sämtliche Erfordernisse der DIN 12924, Teil 1 erfüllt, mit einem allseitig umschlossenen Arbeitsraum, der über ein vertikal verschiebbares Fenster (11) geöffnet werden kann, einer Medienanschlusseinrichtung (1), die einen je nach Bedarf des Benutzers kompletten Satz von Medienanschlüssen umfasst, zur Medienzu- und -abführung zu und aus dem Arbeitsraum und einer Abluftanschlusseinrichtung (2, 4, 5, 6, 9, 10, 14), wobei
- der Abzug bodenseitig mit Rollen versehen ist, und
- die Medienanschlusseinrichtung (1) sowie die Abluftanschlusseinrichtung (2, 4, 5, 6, 9, 10, 14) mit flexiblen Anschlussleitungen und Kupplungen zum Anschluss an entsprechende stationäre Einrichtungen versehen sind, wobei zumindest die Medienanschlussleitungen (1) von unterhalb des Arbeitsraumes aus dem Abzug herausführen und die Abluftanschlusseinrichtung (2, 4, 5, 6, 9, 10, 14) derart ausgebildet ist, dass der Abzug mit einer Mindest-Abluftmenge von 300m³/h betreibbar ist, wodurch einerseits die Erfordernisse der DIN 12924, Teil 1 erfüllt werden und andererseits eine flexible Ausgestaltung der Ansschlussleitungen und somit eine mobile Ausgestaltung des Abzugs ermöglicht wird.

2. Abzug nach Anspruch 1, wobei die Medienanschlussleitungen (1) wahlweise auf der rechten oder der linken Seite des Abzuges herausführen.

3. Abzug nach Anspruch 1 oder 2, wobei die Anschlussleitungen in Stauräumen am unteren Teil des Abzuges unterbringbar sind, die mit Rollläden (3) geöffnet und geschlossen werden können.

4. Abzug nach einem der vorhergehenden Ansprüche, wobei an einer Vorderkante der Arbeitsplatte ein Hohlprofil vorgesehen ist, durch das ein Zuluftstützstrahl in den Arbeitsraum zur Abführung schwerer Gase aus dem Arbeitsraum eingebracht werden kann.

## Claims

1. Fume hood, which complies with all the requirements of DIN 12924 part 1, with a fully contained workspace, which can be opened through a vertically sliding window (11), a medium connection device (1), which contains a complete set of medium connections as required by the user for medium supply and discharge to and from the workroom, and an exhaust air connection device (2, 4, 5, 6, 9, 10, 14), in which
- the fume hood is provided with castors on the bottom, and
- the medium connection device (1) and exhaust air connection device (2, 4, 5, 6, 9, 10, 14) are provided with flexible connecting lines and couplings for connection to corresponding static devices, in which at least the medium connection lines (1) lead out of the fume hood from below the workspace and the exhaust air connection device (2, 4, 5, 6, 9, 10, 14) is formed so that the hood can be operated at a minimum exhaust air flow of 300 m³/h, which on the one hand complies with the requirements of DIN 12924 part 1 and on the other hand allows a flexible arrangement of the connecting lines and therefore a mobile arrangement of the fume hood.

2. Fume hood according to claim 1, in which the medium connection lines (1) lead out either on the right or the left side of the hood.

3. Fume hood according to claim 1 or 2, in which the connecting lines can be housed in storage compartments at the bottom of the hood, which can be opened and closed by roller shutters (3).

4. Fume hood according to any of the foregoing claims, in which a hollow section is provided at a front edge of the worktop through, which a supply air support jet can be introduced into the workroom for discharge of heavy gases from the room.

## Revendications

1. Hotte d'aspiration remplissant toutes les exigences de la norme DIN 12924, partie 1, comprenant une chambre de travail entourée de tous les côtés, pouvant être ouverte via une fenêtre coulissant verticalement (11), un dispositif de raccordement de produit (1) qui comprend un jeu complet de raccords de produit selon le besoin de l'utilisateur pour amener et évacuer du produit vers et hors de la chambre de travail, et un dispositif de raccordement d'air extrait (2, 4, 5, 6, 9, 10, 14), dans laquelle
➢ la hotte d'aspiration est pourvue de roulettes du côté du fond et
➢ le dispositif de raccordement de produit (1) ainsi que le dispositif de raccordement d'air extrait (2, 4, 5, 6, 9, 10, 14) sont pourvus de conduites de raccordement flexibles et de raccords pour le raccordement à des dispositifs stationnaires correspondantes, au moins les conduites de raccordement de produit (1) menant hors de la hotte d'aspiration depuis le dessous de à chambre de travail et le dispositif de raccordement d'air extrait (2, 4, 5, 6, 9, 10, 14) étant configuré de telle sorte que la hotte d'aspiration peut fonctionner avec une quantité minimale d'air extrait de 300 m³/h, ce qui permet d'une part de remplir les exigences de la norme DIN 12924, partie 1 et d'autre part de configurer de manière flexible les conduites de raccordement et ainsi de réaliser une configuration mobile de la hotte d'aspiration.

2. Hotte d'aspiration selon la revendication 1, dans laquelle les conduites de raccordement de produit (1) conduisent vers l'extérieur au choix sur le côté droit ou sur le côté gauche de la hotte d'aspiration.

3. Hotte d'aspiration selon la revendication 1 ou 2, dans laquelle les conduites de raccordement sont intégrées dans des chambres de retenue au niveau de la partie inférieure de la hotte d'aspiration, qui peuvent être ouvertes et fermées à l'aide de volets roulants (3).

4. Hotte d'aspiration selon l'une des revendications précédentes, dans laquelle on prévoit au niveau d'un bord avant de la plaque de travail un profil creux à travers lequel un jet auxiliaire d'air entrant peut être introduit dans la chambre de travail pour l'extraction de gaz lourds hors de la chambre de travail.
